# EUROPÄISCHE PATENTSCHRIFT

(11) **EP 2 614 324 B1**
(45) Veröffentlichungstag und Bekanntmachung des Hinweises auf die Patenterteilung: **30.04.2014**
(21) Anmeldenummer: 11748393.3
(22) Anmeldetag: 24.08.2011
(51) Int. Cl.: F25B 5/02, F25D 23/06

(54) **KÄLTEGERÄT MIT SKIN-VERFLÜSSIGER**
REFRIGERATION DEVICE WITH SKIN CONDENSER
APPAREIL FRIGORIFIQUE ÉQUIPÉ D'UN CONDENSEUR À SURFACE

(30) Priorität: 07.09.2010 DE 102010040340
(43) Veröffentlichungstag der Anmeldung: 17.07.2013
(73) Patentinhaber: BSH Bosch und Siemens Hausgeräte GmbH, 81739 München (DE)
(72) Erfinder: HOLZER, Stefan, 73430 Aalen (DE)
(86) Internationale Anmeldenummer: PCT/EP2011/064541
(87) Internationale Veröffentlichungsnummer: WO 2012/031894

(56) Entgegenhaltungen:
- WO-A1-03/052333
- DE-A1-102006 061 154
- DE-U- 1 801 744
- US-A- 2 838 917

## Beschreibung

Die vorliegende Erfindung betrifft ein Kältegerät, insbesondere ein Haushaltskältegerät, mit einem eine Lagerkammer umgebenden wärmeisolierenden Gehäuse, bei dem ein Verflüssiger in eine Außenhaut des Gehäuses integriert ist. Derartige Verdampfer sind auch als Skin- Verflüssiger bekannt.

Die Offenlegungsschrift DE 10 2006 061 154 A1 offenbart ein Kältegerät gemäß dem Oberbegriff von Anspruch 1.

Herkömmlicherweise umfasst ein solches Kältegerät einen Innenbehälter, eine wenigstens zum Teil aus Blech geformte Außenhaut, eine zwischen dem Innenbehälter und der Außenhaut eingeschlossene Isolationsmaterialschicht sowie ein Kältemittelrohr, das an einer Innenseite der Außenhaut, zwischen dieser und der Isolationsmaterialschicht, verläuft.

Herkömmlicherweise haben Kältegeräte mit einem solchen Skin-Verflüssiger keinen sonderlich guten Wirkungsgrad, da die von dem Verflüssiger in engem thermischen Kontakt mit der Isoliermaterialschicht freigesetzte Wärme zum Teil nicht aus dem Gerät nach außen abgegeben wird, sondern durch die Isolationsmaterialschicht hindurch in die Lagerkammer zurückfließt.

Um einen solchen Rückfluss zu minimieren, muss die Temperatur des Verflüssigers möglichst niedrig gehalten werden. Um aber trotz niedriger Verflüssiger-Temperatur eine erforderliche Wärmeabgabeleistung zu erreichen, ist eine große Fläche des Verflüssigers erforderlich. Es ist daher bereits vorgeschlagen worden, einen Skin-Verflüssiger über mehrere Wände eines Kältegerätegehäuses verteilt anzuordnen. Dabei ergibt sich jedoch das Problem, dass eine Kältemittelleitung, die einen Knick zwischen verschiedene Außenseiten des Kältegerätekorpus bildenden Teilen der Außenhaut überbrückt, wie in WO 2008/077699 A1 dargestellt zum Verengen neigt. Während eine solche Verengung an einem Übergang zwischen Verflüssiger und Verdampfer durchaus erwünscht ist, führt ein auf ein oder mehrere solche Verengungen zurückzuführendes Druckgefälle zwischen Ein- und Auslass des Verflüssigers einerseits dazu, dass eine hohe Verdichterleistung zum Umwälzen des Kältemittels erforderlich ist, zum anderen bewirkt die adiabatische Expansion des Kältemittels an einer solchen Engstelle eine Abkühlung, die zur Folge hat, dass ein stromabwärts von einer solchen Engstelle liegender Bereich des Verflüssigers kaum noch zur Wärmeaustauschleistung beiträgt.

Eine Alternative besteht darin, mehrere Verflüssigerelemente, die jeweils an einer Außenseite des Kältegerätekorpus angeordnet sind, untereinander in Reihe zu verbinden. Da diese Verflüssigerelemente in im Wesentlichen gleicher Höhe montiert werden müssen, um die zur Verfügung stehende Oberfläche auszunutzen, ist eine solche Reihenverbindung nur dann praktikabel, wenn jedes einzelne Element in Durchflussrichtung ansteigende und abfallende Leitungsabschnitte umfasst. Dies führt dazu, dass sich verflüssigtes Kältemittel an den lokal tiefsten Stellen des Verflüssigers sammelt und das noch dampfförmige Kältemittel durch die Flüssigkeit hindurch gepumpt werden muss. Bei niedrigen Umgebungstemperaturen, wenn der Anteil des flüssigen Kältemittels im Verflüssiger relativ hoch ist, ist demzufolge eine große Füllmenge an Kältemittel erforderlich, um das flüssige Kältemittel entgegen der Schwerkraft bis zum Ausgang des Verflüssigers zu drücken. In der Flüssigkeit aufsteigende Blasen von gasförmigem Kältemittel können zu störender Geräuschentwicklung führen. Es dauert relativ lange, bis nach Einschalten des Verdichters flüssiges Kältemittel am Ausgang des Verflüssigers zur Verfügung steht. In jeder Abschaltphase des Verdichters geht Energie verloren, da flüssiges Kältemittel im Verflüssiger zurückbleibt und dort ungenutzt verdampft oder sogar beim Verdampfen flüssiges Kältemittel aus dem Verdampfer verdrängt.

Aufgabe der vorliegenden Erfindung ist, ein Kältegerät mit einer an einer Außenhaut eines Gehäuses des Geräts verlaufenden, als Verflüssiger fungierenden Kältemittelleitung zu schaffen, das in der Lage ist, flüssiges Kältemittel mit geringer Verzögerung bereitzustellen und/oder Störgeräusche im Betrieb zu minimieren.

Die Aufgabe wird gelöst, indem bei einem Kältegerät, insbesondere einem Haushaltskältegerät, mit einem eine Lagerkammer umgebenden wärmeisolierenden Gehäuse, bei dem an einer Außenhaut des Gehäuses Abschnitte einer Kältemittelleitung in wenigstens zwei Ebenen angeordnet sind, die in den verschiedenen Ebenen angeordneten Abschnitte strömungstechnisch parallel verbunden sind. Ein solcher Aufbau erlaubt es, sowohl unerwünschte Engpässe zwischen aufeinander folgenden Abschnitten der Kältemittelleitung als auch eine Aufeinanderfolge von ansteigenden und abfallenden Abschnitten zu vermeiden.

Zweckmäßigerweise entsprechen die verschiedenen Ebenen jeweils verschiedenen Wänden des Gehäuses, das heißt die in den verschiedenen Ebenen angeordneten Abschnitte sind an verschiedenen Außenflächen des Gehäuses angeordnet.

Diese Außenflächen sollten wenigstens eine Rückwand und eine Seitenwand des Gehäuses umfassen, vorzugsweise umfassen sie eine Rückwand und zwei Seitenwände.

Jeder Abschnitt der Kältemittelleitung ist vorzugsweise an einer ebenen Platine angeordnet. Zwei dieser Platinen können untereinander im rechten Winkel zusammengefügt sein.

Es kann aber auch eine einzige Platine wenigstens zwei entlang einer Biegelinie einteilig verbundene Teile umfassen, an denen jeweils ein Abschnitt der Kältemittelleitung angeordnet ist.

Jeder dieser Abschnitte der Kältemittelleitung umfasst vorzugsweise einen sich von einem den Abschnitten gemeinsamen Verzweigungspunkt zu einem Scheitel im Wesentlichen geradlinig aufwärts erstreckenden stromaufwärtigen Teil und einem stromabwärtigen Teil, der von dem Scheitelpunkt aus in Mäandern abwärts verläuft.

Die Abschnitte der Kältemittelleitung können an einem Trockner oder an einer Drossel aufeinandertreffen.

Die Parallelanordnung der Abschnitte erlaubt es, für die Abschnitte jeweils eine Rohrleitung mit relativ kleinem Querschnitt zu verwenden. Während bei einem herkömmlichen Verflüssiger ein Querschnitt der Rohrleitung von ca. 10 mm² üblich ist, genügt beim erfindungsgemäßen Kältegerät in jedem Abschnitt der Rohrleitung ein Querschnitt von weniger als 5 mm².

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische Darstellung eines Kältemittelkreislaufs eines erfindungsgemäßen Haushaltskältegeräts;
- Fig. 2: die räumliche Anordnung der in Fig. 1 gezeigten Komponenten in einem Kältegerät;
- Fig. 3: eine Draufsicht auf die Verflüssiger eines Kältegeräts gemäß einer zweiten Ausgestaltung der Erfindung
- Fig. 4: einen Schnitt durch die Rückwand eines erfindungsgemäßen Kältegeräts;
- Fig. 5: einen zu Fig. 4 analogen Schnitt durch eine Seitenwand des Kältegeräts; und.
- Fig. 6: einen zu Fig. 4 analogen Schnitt durch die Rückwand gemäß einer abgewandelten Ausgestaltung.

Fig. 1 ist eine schematische Darstellung von Komponenten des Kältemittelkreislaufs eines erfindungsgemäßen Kältegeräts. An einen Druckausgang 2 eines Verdichters 1 schließt sich ein Kältemittelrohr 3 an, das sich über eine erste Verzweigung 4 bis zu einer zweiten Verzweigung 5 erstreckt. Eine von der Verzweigung 4 ausgehende Leitung 6 verläuft über eine erste Platine 7 zu einem ersten Zusammenfluss 8, eine zweite Leitung 9 verläuft über eine zweite Platine 10 von der Verzweigung 5 zum Zusammenfluss 8, und eine dritte Leitung 11 von der Verzweigung 5 über eine dritte Platine 12 zu einem zweiten Zusammenfluss 13. Die Abmessungen der Platinen 12 können unterschiedlich sein; die Längen der über sie verlaufenden Leitungen 6, 9, 11 sind im Wesentlichen gleich, und auch ihre Querschnitte sind gleich und deutlich kleiner als die des Kältemittelrohrs 3 bzw. eines sich vom Zusammenfluss 8 zu einem Trockner 15 erstreckenden Kältemittelrohrs 14, um eine gleichmäßige Verteilung des Kältemittels auf die drei Platinen 7, 10, 12 sicherzustellen. Denkbar ist auch, die Leitung 9 auf der kleineren Platine 10 länger zu machen als die Leitungen 6, 11, um den größeren Platinen 7, 12 jeweils mehr als ein Drittel des Kältemittels zuzuführen und so die Wärmeabgabeleistung pro Flächeneinheit an allen drei Platinen 7, 10, 12 im Wesentlichen gleich zu machen.

Die in Fig. 1 getrennt dargestellten Verteilungen 4, 5 und Zusammenflüsse 8, 13 können auch jeweils zu einer einzigen Verzweigung, von der die Leitungen 6, 9, 11 zu allen drei Platinen 7, 10, 12 ausgehen, bzw. einem einzigen Zusammenfluss, an dem diese Leitungen 6, 9, 11 wieder verschmelzen, zusammengezogen sein. Eine solche Verzweigung kann unmittelbar am Verdichter 1 vorgesehen sein, dergestalt, dass jede Leitung 6, 9, 11 von einem eigenen Anschluss am Gehäuse des Verdichters 1 ausgeht. In analoger Weise kann auch der Trockner 15 als Zusammenfluss fungieren, indem getrennte Anschlüsse für die Leitungen 6, 9, 11 an seinem Gehäuse gebildet sind.

Die Leitungen 6, 9, 11 erreichen die Platinen 7, 10, 12 jeweils an einem Einlassanschluss 16 an deren unterer Kante und erstrecken sich von dort aus auf einem Abschnitt 17 im Wesentlichen vertikal nach oben bis zu einem Scheitel 18. Auf dem Abschnitt 17 findet im Wesentlichen noch keine Verflüssigung des Kältemittels statt. Dies geschieht erst stromabwärts vom Scheitel 18 auf einem in Mäandern abwärts verlaufenden Abschnitt 19, der den bei weitem längsten Teil der Leitungen 6, 9, 11 bildet. Kältemittel, das in diesem Abschnitt 19 kondensiert, fließt, teils seinem eigenen Gewicht folgend, teils von dem Strom des noch nicht verflüssigten Kältemittels mitgespült, in Richtung eines Auslassanschlusses 20, ebenfalls am unteren Rand der Platinen 7, 10, 12.

Der freie Durchmesser der Leitungen 6, 9, 11 beträgt mit ca. 3 mm² nur ein Drittel des bei Haushaltskältegeräten üblichen Wertes. Da sich der Kältemittelstrom im Wesentlichen gleichmäßig auf alle drei Leitungen 6, 9, 11 aufteilt, ist die Strömungsgeschwindigkeit des Kältemittels in den Leitungen 6, 9, 11 im Wesentlichen dieselbe wie bei einem herkömmlichen Verflüssiger ohne parallele Leitungen.

Die Leitungen 6, 9, 11 können auf den Platinen 7, 10, 12 verlötet oder in anderer an sich bekannter Weise befestigt sein, um so drei Wärmetauscherkomponenten 22, 23, 24 vom Tube-On-Sheet-Typ zu bilden. Bei einem solchen Wärmetauscher hat die Verwendung einer Leitung mit geringem Querschnitt den Vorteil, dass das entsprechende Rohrmaterial preiswerter verfügbar ist als solches mit einem üblichen freien Querschnitt von ca. 10 mm². Denkbar ist aber auch, die Wärmetauscherkomponenten 22, 23, 24 jeweils in Rollbond-Technik zu realisieren.

An den Trockner 15 schließt sich eine Kapillare 21 an, die zu einem Verdampfer 25 führt. Wie die Wärmetauscherkomponenten 22 - 24 kann dieser Verdampfer 25 in Rollbond- oder Tube-On-Sheet-Technik ausgeführt sein. Eine Saugleitung 26, die vom Verdampfer 25 zurück zum Verdichter 1 führt, umgibt die Kapillare 21 auf einem Teil ihrer Länge.

Fig. 2 zeigt in einer schematischen perspektivischen Darstellung die Anordnung der Wärmetauscherkomponenten 22 - 24 und des Verdampfers 25 an einem Gehäuse eines Haushaltskältegeräts. Das Gehäuse des Geräts umfasst einen Korpus und eine Tür, die, da an sich bekannt, in der Figur nicht dargestellt sind. Der Korpus 1 ist in ebenfalls bekannter Weise zusammengefügt aus einem aus Kunststoff tiefgezogenen Innenbehälter, plattenförmigen Außenhautelementen und Isolationsmaterial, das einen Zwischenraum zwischen dem Innenbehälter und den Außenhautelementen ausfüllt. Die Außenhautelemente von Seitenwänden des Korpus können mit den Platinen 7, 12, identisch sein. Denkbar ist auch, diese Außenhautelemente jeweils aus dünnen Blechen zu fertigen, an deren Innenflächen die Platinen 7, 12 verklebt oder in anderer an den Außenflächen der Bleche nicht erkennbarer Weise gut wärmeleitend befestigt sind.

Die Platine 10 der Wärmetauscherkomponente 23, die eine Außenhaut der Rückwand des Korpus bildet, sowie der an einer Rückwand des Innenbehälters verklebte Verdampfer 25 haben eine kleinere Höhe als die Seitenwandplatinen 7, 12, um unter ihnen Platz für einen Maschinenraum 27 freizuhalten, der den Verdichter 1 aufnimmt.

Fig. 3 zeigt eine Draufsicht auf drei Wärmetauscherkomponenten 22, 23, 24 gemäß einer zweiten Ausgestaltung der Erfindung. Die drei Wärmetauscherkomponenten 22, 23, 24 sind hier in Rollbond-Technik auf einer gemeinsamen ebenen Platine 31 realisiert, auf dieser gemeinsamen Platine 31 befestigte, die Leitungen 6, 9, 11 bildende Platinen 32, 33, 34 sind voneinander durch Spalte getrennt. An durch diese Spalte verlaufende Biegelinien 35 wird die Platine 31 gebogen, um eine Anordnung der Wärmetauscherkomponenten 22, 23, 24 im rechten Winkel zueinander zu erhalten.

Fig. 4 zeigt schematisch einen Schnitt durch die Rückwand des Korpus, wobei die den Verdampfer 25 tragende Rückwand des Innenbehälters mit 28 bezeichnet ist. Verdampfer 25 und Komponente 23 sind hier jeweils vom Rollbond-Typ, wobei sich versteht, dass Realisierungen in Tube-On-Sheet-Technik für beide ebenfalls in Betracht kommen.

Da im Gegensatz zu den seitlichen Flanken die Rückseite des Gerätegehäuses im Allgemeinen nicht sichtbar ist, liegt die Platine 10 der Wärmetauscherkomponente 23 an dieser Rückseite frei, um eine möglichst ungehinderte Wärmeabgabe zu ermöglichen.

Ein zu Fig. 4 analoger Schnitt durch eine Seitenwand des Korpus ist in Fig. 5 gezeigt. Er unterscheidet sich von Fig. 4 zum einen durch das Fehlen des Verdampfers zwischen Innenbehälter 28 und Isolationsmaterial 29 und, im hier dargestellten Fall, eine Außenhaut 30 aus Blech, an der die Platine 7 des Wärmetauscherelements 22 flächig verklebt ist.

Anders als bei den Seitenwänden des Korpus kommt an der Rückwand auch eine Anordnung wie in Fig. 6 gezeigt in Betracht, bei der die ebene Platine 10 der Wärmetauscherkomponente 23 dem Isolationsmaterial 29 zugewandt ist und die Leitung 9 an der Rückseite des Geräts freiliegt. Eine solche Anordnung vergrößert die Oberfläche, an der die Komponente 23 Wärme an die Umgebung abgeben kann und verkleinert die Oberfläche, an der sie Wärme an das Isoliermaterial 29 abgeben kann und verbessert auf diese Weise den Wirkungsgrad des Geräts.

## Patentansprüche

1. Kältegerät, insbesondere Haushaltskältegerät, mit einem eine Lagerkammer umgebenden wärmeisolierenden Gehäuse (2, 3), wobei an einer Außenhaut des Gehäuses Abschnitte (6, 9, 11) einer Kältemittelleitung in wenigstens zwei Ebenen angeordnet sind, **dadurch gekennzeichnet, dass** die in den verschiedenen Ebenen angeordneten Abschnitte (6, 9, 11) strömungstechnisch parallel verbunden sind.

2. Kältegerät nach Anspruch 1, **dadurch gekennzeichnet, dass** die Abschnitte (6, 9, 11) an verschiedenen Außenflächen des Gehäuses angeordnet sind.

3. Kältegerät nach Anspruch 2, **dadurch gekennzeichnet, dass** die Außenflächen wenigstens eine Rückwand und eine Seitenwand des Gehäuses (2, 3) umfassen.

4. Kältegerät nach einem der vorhergehenden Ansprüche, **dadurch gekennzeichnet, dass** die Abschnitte (6, 9, 11) jeweils zwischen einer Außenhaut (30) und einer Isolationsmaterialschicht (29) des Gehäuses angeordnet sind.

5. Kältegerät nach einem der vorhergehenden Ansprüche, **dadurch gekennzeichnet, dass** jeder Abschnitt (6, 9, 11) an einer ebenen Platine (7, 10, 12) angeordnet ist.

6. Kältegerät nach einem der Ansprüche 1 bis 4, **dadurch gekennzeichnet, dass** eine Platine (31) wenigstens zwei entlang einer Biegelinie (35) einteilig verbundene Teile umfasst, und dass jeweils ein Abschnitt (6, 9, 11) der Kältemittelleitung an jedem der Teile angeordnet ist.

7. Kältegerät nach einem der vorhergehenden Ansprüche, **dadurch gekennzeichnet, dass** jeder Abschnitt (6, 9, 11) der Kältemittelleitung einen von einem Scheitel (18) aus in Mäandern abwärts verlaufenden stromabwärtigen Teil (19) umfasst.

8. Kältegerät nach einem der vorhergehenden Ansprüche, **dadurch gekennzeichnet, dass** jeder Abschnitt (6, 9, 11) der Kältemittelleitung einen sich von einem Verzweigungspunkt (4, 5) zu einem Scheitel (18) kontinuierlich aufwärts erstreckenden stromaufwärtigen Teil (17) umfasst.

9. Kältegerät nach einem der vorhergehenden Ansprüche, **dadurch gekennzeichnet, dass** die Abschnitte (6, 9, 11) der Kältemittelleitung an einem Trockner (15) oder einer Drosselstelle (21) aufeinandertreffen.

10. Kältegerät nach einem der vorhergehenden Ansprüche, **dadurch gekennzeichnet, dass** der freie Querschnitt jedes Abschnitts (6, 9, 11) der Kältemittelleitung weniger als 5 mm² beträgt.

## Claims

1. Refrigeration device, especially household refrigeration device, with a heat-insulating housing (2, 3) surrounding a storage chamber, wherein sections (6, 9, 11) of a coolant line are disposed in at least two planes on an outer skin of the housing, **characterised in that** the sections (6, 9, 11) disposed in the various planes are connected in parallel in terms of flow technology.

2. Refrigeration device according to claim 1, **characterised in that** the sections (6, 9, 11) are disposed on different outer surfaces of the housing.

3. Refrigeration device according to claim 2, **characterised in that** the outer surfaces include at least a rear wall and a side wall of the housing (2, 3).

4. Refrigeration device according to one of the preceding claims, **characterised in that** the sections (6, 9, 11) are disposed in each case between an external skin (30) and a layer of insulation material (29) of the housing.

5. Refrigeration device according to one of the preceding claims, **characterised in that** each section (6, 9, 11) is disposed on a flat plate (7, 10, 12).

6. Refrigeration device according to one of claims 1 to 4, **characterised in that** a plate (31) comprises at least two parts connected as a single part along a bending line (35), and that one section (6, 9, 11) of the coolant line in each case is assigned to each of the parts.

7. Refrigeration device according to one of the preceding claims, **characterised in that** each section (6, 9, 11) of the coolant line comprises a downstream part (19) running downwards from a crest (18) in serpentine shapes.

8. Refrigeration device according to one of the preceding claims, **characterised in that** each section (6, 9, 11) of the coolant line comprises an upstream part (17) running continuously upwards from a branching point (4, 5) to a crest (18).

9. Refrigeration device according to one of the preceding claims, **characterized in that** the sections (6, 9, 11) of the cooling line meet each other at a dryer (15) or a choke point (21).

10. Refrigeration device according to one of the preceding claims, **characterized in that** the free cross-section of each section (6, 9, 11) of the coolant line amounts to less than 5 mm².

## Revendications

1. Appareil frigorifique, notamment appareil frigorifique à usage domestique, comprenant un boîtier calorifuge (2, 3) entourant une chambre de stockage, des sections (6, 9, 11) d'une conduite de réfrigérant étant disposées dans au moins deux plans sur une peau extérieure du boîtier, **caractérisé en ce que** les sections (6, 9, 11) disposées dans deux plans différents sont reliées parallèlement du point de vue flux.

2. Appareil frigorifique selon la revendication 1, **caractérisé en ce que** les sections (6, 9, 11) sont disposées sur différentes surfaces extérieures du boîtier.

3. Appareil frigorifique selon la revendication 2, **caractérisé en ce que** les surfaces extérieures comprennent au moins une paroi arrière et une paroi latérale du boîtier (2, 3).

4. Appareil frigorifique selon l'une quelconque des revendications précédentes, **caractérisé en ce que** les sections (6, 9, 11) sont respectivement disposées entre une peau extérieure (30) et une couche de matière isolante (29) du boîtier.

5. Appareil frigorifique selon l'une quelconque des revendications précédentes, **caractérisé en ce que** chaque section (6, 9, 11) est disposée sur une platine plane (7, 10, 12).

6. Appareil frigorifique selon l'une quelconque des revendications 1 à 4, **caractérisé en ce qu'**une platine (31) comprend au moins deux parties reliées d'une seule pièce le long d'une ligne courbe (35), et **en ce que** respectivement une section (6, 9, 11) de la conduite de réfrigérant est disposée sur chacune des parties.

7. Appareil frigorifique selon l'une quelconque des revendications précédentes, **caractérisé en ce que** chaque section (6, 9, 11) de la conduite de réfrigérant comprend une partie en amont (19) s'étendant en descendant en méandres à partir d'un sommet (18).

8. Appareil frigorifique selon l'une quelconque des revendications précédentes, **caractérisé en ce que** chaque section (6, 9, 11) de la conduite de réfrigérant comprend une partie en aval (17) s'étendant en montant en continu d'un point d'embranchement (4, 5) vers un sommet (18).

9. Appareil frigorifique selon l'une quelconque des revendications précédentes, **caractérisé en ce que** les sections (6, 9, 11) de la conduite de réfrigérant coïncident sur un sécheur (15) ou un point de restriction (21).

10. Appareil frigorifique selon l'une quelconque des revendications précédentes, **caractérisé en ce que** la section transversale libre de chaque section (6, 9, 11) de la conduite de réfrigérant est inférieure à 5 mm².
